# FASCICULE DE BREVET EUROPEEN

(11) **EP 0 418 145 B1**
(45) Date de publication et mention de la délivrance du brevet: **22.09.1993**
(21) Numéro de dépôt: 90402498.1
(22) Date de dépôt: 11.09.1990
(51) Int. Cl.: B25B 5/10, B25B 5/16, B23Q 3/06

(54) **Elément de pression pour bridage de pièces à usiner**
Andruckelement zum Aufspannen von Werkstücken
Pressure element for clamping workpieces

(30) Priorité: 11.09.1989 FR 8911853
(43) Date de publication de la demande: 20.03.1991
(73) Titulaire: CAROSSINO FRERES, Société dite: Société à Responsabilité Limitée, F-95310 Saint-Ouen l'Aumone (FR)
(72) Inventeur: Carossino, André, F-78430 Louveciennes (FR)
(74) Mandataire: Rodhain, Claude

(56) Documents cités:
- EP-A- 0 115 724
- DE-A- 3 513 806
- DE-C- 245 948
- FR-A- 2 496 530
- FR-A- 2 540 768
- DE-C-750101

## Description

La présente invention concerne les organes d'un élément de bridage généralement utilisés pour maintenir sur la table de travail d'une machine outil les pièces qui doivent y être usinées.

Ces éléments de bridage sont généralement constitués d'un boîtier qui est fixé sur une table de travail au moyen d'un organe d'assemblage coopérant avec un tasseau coulissant dans une rainure de la table de travail et dans lequel est disposée une pièce mobile en rotation autour d'un axe horizontal et munie d'un secteur denté coopérant avec une vis sans fin de commande, ladite pièce mobile comportant un bras formant levier dont l'extrémité vient en appui sur la pièce à usiner.

Dans les éléments de bridage connus (voir par exemple la demande de brevet européen EP-A-0 115 724), le bras précité est solidaire de la pièce mobile, ce qui exclut toute possibilité de réglage de sa position par rapport au boîtier.

Par ailleurs, dans certaines utilisations, il peut s'avérer utile de réaliser un blocage ou un maintien vers le haut c'est-à-dire par ascension du bras formant levier.

La présente invention à pour objet un élément de bridage du type décrit ci-dessus dans lequel on peut régler la position du bras par rapport au boîtier permettant de réaliser des blocages en agissant vers le haut ou vers le bas sur la pièce à bloquer.

L'invention est notamment remarquable en ce que le bras formant levier est monté de manière amovible dans la pièce mobile permettant son déplacement en translation selon une direction sensiblement perpendiculaire à l'axe de rotation de la pièce mobile.

Cette disposition permet de régler la position relative du bras par rapport au boîtier afin de l'adapter aux différents cas d'utilisation.

Selon une autre caractéristique de l'invention, l'élément de bridage comporte un bras conformé de manière à pouvoir agir par soulèvement en venant s'appuyer sous une pièce à maintenir.

Le bras étant amovible, on peut ainsi disposer plusieurs bras pour un seul élément de bridage et on peut donc prévoir en particulier un bras agissant par soulèvement et non par action vers le bas.

D'autres caractéristiques et avantages de l'invention ressortiront de la description qui suit d'un exemple de réalisation de l'invention en se reportant aux dessins ci-annexés sur lesquels :
- la figure 1 est une vue en perspective d'un élément de bridage selon l'invention ;
- la figure 2 est une vue en coupe longitudinale de l'élément de bridage de la figure 1 ;
- la figure 3 est une vue de dessus ;
- la figure 4 est une vue de gauche avec coupe partielle selon un plan passant par le centre de la pièce mobile ;
- la figure 5 est une vue de profil d'un bras de soulèvement ;
- les figures 6A, 6B et 6C représentent un flasque respectivement en vue de droite, en coupe transversale et en vue de gauche.
- les figures 7A à 7D représentent un patin d'appui respectivement en vue de dessous, et en vue de dessus, en coupe longitudinale et en coupe transversale.

L'élément d'organe de bridage représenté sur les figures 1 à 4 est constitué d'un boîtier 1 dans lequel est disposée une pièce 2 mobile en rotation autour d'un axe horizontal ; cette pièce rotative 2 comporte un secteur denté 21 qui coopère avec une vis sans fin de commande 4 disposée dans un logement aménagé à l'arrière du boîtier 1 et qui est fixée dans ce logement au moyen d'un écrou 5 et d'une rondelle 6. Cette vis de commande comporte une tête hexagonale 22 qui fait saillie du boîtier et qui permet sa rotation au moyen d'une clef.

De manière connue, la pièce mobile 2 comporte un bras 3 formant levier dont l'extrémité libre est munie d'un patin d'appui 12.

Conformément à la présente invention, le bras formant levier 3 est monté de manière amovible dans la pièce rotative 2 et peut coulisser dans cette dernière de manière à effectuer un mouvement de translation perpendiculairement à l'axe de rotation de la pièce rotative 2. Avantageusement, le bras 3 peut être bloqué dans la pièce rotative 2 en plusieurs positions relatives. Dans le mode de réalisation représenté, le bras 3 comporte dans sa face inférieure des évidements tel que celui représenté en 23 qui sont répartis sur toute sa longueur ; ces évidements coopèrent avec un dispositif de blocage 14 constitué par exemple par une bille montée sur un ressort.

On peut le voir en particulier sur les figures 2 et 4, la pièce mobile 2 comporte un évidement central cylindrique 24 qui est coaxial avec l'axe de rotation de la pièce 2 et on dispose dans cet évidement central 24 deux flasques circulaires identiques 9 qui présentent en section transversale la forme d'un L et qui sont montés tête bêche de manière symétrique comme on peut le voir en particulier sur la figure 4 de manière à aménager entre eux un logement central pour le bras 3. Les deux flasques sont assemblés l'un sur l'autre au moyen de deux vis 25 qui traversent chacune l'un des flasques et s'engagent dans un trou taraudé de l'autre flasque.

Comme on peut le voir sur les figure 6A, 6B, et 6C qui représentent un des flasques 9, ce dernier comporte un trou traversant lisse 26 perpendiculaire à l'une des branches du L et un trou taraudé 27 qui est aménagé axialement dans l'autre branche du L. Chaque flasque présente un épaulement 28 constituant une couronne qui vient en appui sur la face extérieure du boîtier 1. Comme on peut le voir sur les figures 6A à 6C, une rainure 29 est aménagées dans la couronne 28 ; cette rainure 29 coopère avec un ergot 17 aménagé dans la pièce 2 de manière à assurer un centrage de l'ensemble des deux flasques 9 lorsqu'ils sont assemblés.

Les deux flasques, du fait de leur conception, favorisent, d'une part, une augmentation des surfaces de contact pour la rotation de la pièce mobile 2 et, d'autre part, permettent de rendre le boîtier monobloc et, par suite, d'augmenter la rigidité de ce dernier.

Conformément à l'invention, le bras 3 est amovible et on peut utiliser d'autres bras tel que celui représenté sur la figure 5 qui est destiné à réalisé un appui vers le haut pour le blocage d'une pièce à usiner. Comme on peut le voir sur la figure 5, l'extrémité libre de ce bras 30 comporte une partie courbe 34 dont la concavité est dirigée vers le haut de manière que le patin d'appui (non représenté sur la figure 5) se trouve dirigé vers le haut.

Les organes de bridage de type connu sont généralement fixés sur la table de travail d'une machine outil au moyen d'une vis 31 qui s'engage dans une encoche 32 du boîtier 1 et qui est vissée dans un tasseau coulissant dans une rainure de la table de travail. Dans les organes de bridage classiques, on utilise une seule vis 31 disposée à l'avant de l'organe c'est-à-dire du côté du bras 3. Conformément à l'invention, on prévoit une deuxième vis de fixation 33 disposée à l'arrière de l'organe de bridage, c'est-à-dire du côté opposé au bras 3. Cette deuxième vis s'engage également dans un tasseau coulissant dans une rainure de la table de travail et elle sert à maintenir l'organe de bridage sur la table dans le cas où on utilise un bras tel que celui de la figure 5 travaillant en appui vers le haut.

Comme on peut le voir sur les figures 7A à 7D, le patin d'appui 12 comprend une surface de contact 41 dont la longueur est sensiblement égale à deux fois la largeur ; cette surface de contact comporte en son centre une zone dégagée 42 qui permet d'asseoir au mieux la périphérie de la surface de contact 41.

La description ci-dessus n'a été fournie qu'à titre d'exemple illustratif et nullement limitatif et il est évident que l'on peut apporter des modifications ou variantes sans pour autant sortir du cadre de la présente invention.

## Revendications

1. Elément de bridage ou de blocage de pièces à usiner comportant un boîtier (1) fixé sur une table de travail et dans lequel est disposée une pièce mobile en rotation autour d'un axe horizontal et munie d'un secteur denté (21) coopérant avec une vis sans fin (4) de commande, ladite pièce mobile (2) comportant un bras (3) formant levier dont l'extrémité vient en appui sur la pièce à usiner, caractérisé en ce que ledit bras (3) est monté de manière amovible dans ladite pièce mobile (2) avec possibilité de translation selon une direction sensiblement perpendiculaire à l'axe de rotation de ladite pièce mobile (2).

2. Elément de bridage selon la revendication 1, caractérisé en ce qu'il comporte un bras (30) conformé de manière à pouvoir agir par ascension en venant s'appuyer sous une pièce à maintenir.

3. Elément de bridage selon l'une des revendications 1 ou 2, caractérisé en ce que les bras (3, 30) comportent plusieurs évidements (23) coopérant avec un dispositif de blocage (14) fixé dans ladite pièce mobile (2).

4. Elément de bridage selon la revendication 2, caractérisé en ce qu'il comporte deux organes de fixation (31, 33) sur la table de travail, ces deux organes étant disposés de part et d'autre de l'axe de rotation de la pièce mobile.

5. Elément de bridage selon l'une quelconque des revendications 1 à 4, caractérisé en ce que ladite pièce mobile (2) comporte un évidement central (24) cylindrique axial dans lequel sont disposés deux flasques circulaires (9) identiques en forme de L et disposés "tête bêche" de manière à aménager un logement central pour le bras (3, 30).

6. Elément de bridage selon la revendication 5, caractérisé en ce que les deux flasques (9) sont fixés respectivement l'un sur l'autre au moyen d'une vis (25) traversant l'un des flasques et s'engageant dans un trou taraudé (27) de l'autre flasque.

7. Elément de bridage selon la revendication 6, caractérisé en ce que ladite pièce mobile comporte un dispositif de centrage (17) pour au moins l'un desdits flasques (9).

8. Elément de bridage selon la revendication 2, caractérisé en ce que l'extrémité libre dudit bras de soulèvement (30) présente une forme courbe (34), dont la concavité est dirigée vers le haut.

9. Elément de bridage selon l'une quelconque des revendications 1 à 8, caractérisé en ce que le patin d'appui (12) comprend une surface de contact (41) dont la longueur est sensiblement égale à deux fois la largeur, cette surface de contact (41) comportant en son centre une zone dégagée (42).

## Claims

1. An element for clamping or locking workpieces comprising a housing (1) which is fastened to a worktable and in which a part is arranged which is movable in rotation about a horizontal axis and is provided with a toothed sector (21) co-operating with an endless operating screw (4), the said movable part (2) comprising an arm (3) forming a lever, the end of which comes to bear against the workpiece, characterised in that the said arm (3) is mounted in a detachable manner in the said movable part (2) with the possibility of translation in a direction substantially perpendicular to the axis of rotation of the said movable part (2).

2. A clamping element according to Claim 1, characterised in that it comprises an arm (30) shaped so as to be able to act by rising and coming to bear under a workpiece that is to be held in position.

3. A clamping element according to one of the claims 1 or 2, characterised in that the arms (3, 30) comprise several recesses (23) co-operating with a locking device (14) fastened in the said movable part (2).

4. A clamping element according to Claim 2, characterised in that is comprises two members (31, 33) for fastening to the worktable, these two members being arranged on either side of the axis of rotation of the movable part.

5. A clamping element according to any one of claims 1 to 4, characterised in that the said movable part (2) comprises an axial cylindrical central recess (24) in which there are arranged two identical circular cheek members (9) which are "L"-shaped and arranged "head to tail" so as to form a central seating for the arm (3, 30).

6. A clamping element according to Claim 5, characterised in that the two cheek members (9) are fastened respectively one to the other by means of a screw (25) traversing one of the cheek members and engaging in a tapped hole (27) of the other cheek member.

7. A clamping element according to Claim 6, characterised in that the said movable part comprises a centring device (17) for at least one of the said cheek members (9).

8. A clamping element according to Claim 2, characterised in that the free end of the said lifting arm (30) has a curved shape (34), the concavity of which is directed upwards.

9. A clamping element according to any one of Claims 1 to 8, characterised in that the clamping shoe (12) comprises a contact surface (41) the length of which is substantially equal to twice the width, this contact surface (41) comprising a cut-away zone (42) at its centre.

## Patentansprüche

1. Andruckelement zum Aufspannen von Werkstücken, bestehend aus einem auf einen Arbeitstisch fixierbaren Gehäuse (1), in dem ein Stück drehbeweglich um eine horizontale Achse angeordnet und mit einem gezahnten Segment (21) versehen ist, das mit einer Stellschnecke (4) zusammenwirkt, besagtes bewegliches Stück (2) weist einen Arm (3) auf, der einen Hebel bildet, dessen freies Ende zur Anlage am Werkstück kommt, dadurch gekennzeichnet, daß der Arm (3) lösbar am drehbeweglichen Stück (2) mit der Möglichkeit befestigt ist, diesen translatonisch in einer Richtung im wesentlichen senkrecht zur Drehachse des Stückes (2) zu verstellen.

2. Element nach Anspruch 1, dadurch gekennzeichnet, daß es mit einem Arm (30) versehen und dieser derart ausgebildet ist, daß er durch Anheben von unten gegen ein zu haltendes Werkstück zur Anlage bringbar ist.

3. Element nach einem der Ansprüche 1 oder 2, dadurch gekennzeichnet, daß die Arme (3, 30) mit mehreren Ausnehmungen (23) versehen sind, die mit einer Sperre (14) zusammenwirken, welche im drehbeweglichen Stück (2) angeordnet ist.

4. Element nach Anspruch 2, dadurch gekennzeichnet, daß es zwei Fixierungselemente (31, 33) für den Arbeitstisch aufweist, die beidseitig zur Drehachse des drehbeweglichen Stückes angeordnet sind.

5. Element nach einem der Ansprüche 1 bis 4, dadurch gekennzeichnet, daß das drehbewegliche Stück (2) mit einer zylindrischen Zentralausnehmung (24) versehen ist, in der zwei flache, identische Kreisstücke (9) in Form eines L und gegeneinandergerichtet axial angeordnet sind, um eine zentrale Aufnahme für die Arme (3, 30) zu bilden.

6. Element nach Anspruch 5, dadurch gekennzeichnet, daß die zwei Kreisstücke (9) zueinander durch Schrauben (25) fixiert sind, die das jeweilige Kreisstück durchgreifen und in einem Gewindesackloch (27) des jeweils anderen Kreisstückes verschraubt sind.

7. Element nach Anspruch 6, dadurch gekennzeichnet, daß das drehbewegliche Stück mit einer Zentrierung (17) für mindestens eines der Kreisstücke (9) versehen ist.

8. Element nach Anspruch 2, dadurch gekennzeichnet, daß das freie Ende des Anhubarmes (30) in Form einer Kurve (34) ausgebildet ist, deren Konkavität nach oben weist.

9. Element nach einem der Ansprüche 1 bis 8, dadurch gekennzeichnet, daß das Anlagestück (12) mit einer Kontaktfläche (41) versehen ist, deren Länge im wesentlichen gleich ist ihrer zweifachen Breite und die mittig mit einer Ausnehmungszone (42) versehen ist.
